# EUROPÄISCHE PATENTSCHRIFT

(11) **EP 2 442 065 B1**
(45) Veröffentlichungstag und Bekanntmachung des Hinweises auf die Patenterteilung: **29.03.2017**
(21) Anmeldenummer: 11008289.8
(22) Anmeldetag: 14.10.2011
(51) Int. Cl.: F42C 19/08, F42B 12/22, F42C 19/095

(54) **Umschaltbare Wirkladung**
Switchable explosive charge
Charge active commutable

(30) Priorität: 18.10.2010 DE 102010048570; 04.02.2011 DE 102011010351
(43) Veröffentlichungstag der Anmeldung: 18.04.2012
(73) Patentinhaber: TDW Gesellschaft für verteidigungstechnische Wirksysteme mbH, 86529 Schrobenhausen (DE)
(72) Erfinder: Arnold, Werner, Dr., 85051 Ingolstadt (DE)
(74) Vertreter: Avenhaus, Beate

(56) Entgegenhaltungen:
- EP-A2- 1 847 797
- EP-A2- 2 133 654
- EP-A2- 2 194 354
- DE-B3-102006 048 299
- DE-B3-102009 017 160

## Beschreibung

Die Erfindung betrifft eine umschaltbare Wirkladung eines Gefechtskopfes mit einer Splitter bildenden Hülle und mit einer Wirkladung, in der eine rohrförmige Halterung mit einer Vielzahl verteilt angeordneter Pellets angeordnet ist, mit einer ersten stirnseitig angeordneten Zündeinrichtung, die mit einer plattenförmigen Übertragerladung korrespondiert, in deren Bereich ein Detonationswellenlenker angeordnet ist, und einer weiteren Zündeinrichtung, die in Bereich der Längsachse der Wirkladung positioniert ist, wobei die Zündeinrichtungen unabhängig voneinander initiierbar sind.

Das zukünftige Einsatzspektrum von Gefechtsköpfen in unterschiedlichen Szenarien erfordert eine Munition, die sowohl Punktziele als auch Flächenziele wirkungsvoll bekämpfen kann. Gerade unter Beachtung der Anforderung an Minimierung von Kollateralschäden sind Munitionsarten mit umschaltbarer Wirkung von besonderem Interesse. Hier steht der Gedanke zur Minimierung von Kollateralschäden im Vordergrund, aber gleichzeitig auch die Möglichkeit, die vollständige Wirkung ins Ziel bringen zu können, wenn kein urbanes Umfeld zu berücksichtigen ist.

Von der Anmelderin sind bereits verschiedene Konzepte dosierbarer oder umschaltbarer Wirkladungen bekannt geworden, deren Funktionsfähigkeit anerkannt worden ist. Aus der DE 10 2006 048 299 B3, die den Ausgangspunkt für die vorliegende Erfindung bildet, ist eine zylindrische Wirkladung mit einer Splitter bildenden Hülle bekannt geworden. Diese weist eine konzentrisch innerhalb der Ladung angeordnete rohrförmige Halterung auf, die eine Vielzahl verteilt angeordneter Pellets trägt. Weiterhin ist die Wirkladung mit einer ersten stirnseitig angeordneten Zündeinrichtung ausgestattet, welche mit einer plattenförmigen Übertragerladung korrespondiert. Im Bereich der Übertragerladung befindet sich ein Detonationswellenlenker, mittels dem die von der ersten Zündeinrichtung ausgehende Initiierung über die Übertragerladung geführt wird und anschließend im Bereich der Hülle auf die Wirkladung trifft. Weiterhin ist im Bereich der Längsachse der Wirkladung wenigstens eine weitere Zündeinrichtung vorgesehen, die von dort aus die Initiierung der Wirkladung durchführt.

Die Funktionsweise einer Wirkladung mit einer Halterung für Pellets ist derart, dass bei Zündung der weiteren Zündeinrichtung die erzeugte Detonationswelle durch die Sprengstoff-Pellets in der Halterung und weiter zur Hülle läuft. Im Halterungsmaterial wird die Detonationswelle in eine Stoßwelle umgewandelt und dadurch etwas verzögert (da deren Geschwindigkeit geringer ist als die einer Detonationswelle), während die Pellets sofort durchzünden und dadurch neue punktförmige Detonationsquellen ausbilden, die sich miteinander überlagern. Durch diese Wechselwirkung wird ein Muster von Detonationsfronten ausgebildet. Deshalb erfolgt in der Hülle eine Zerlegung des Hüllenmaterials entsprechend dem Muster der Druckspitzen. Dabei werden Splitter in einstellbarer Größe erzeugt.

In der Praxis hat es sich jedoch gezeigt, dass diese Splitter anhand der Vorgaben aus dieser Druckschrift nicht in beliebig kleine Splitter zerlegt werden können, wie dies inzwischen als Fähigkeit des Gefechtskopfes gewünscht ist. Es ist bekannt, dass die Flugweite von Splittern in der Luft exponentiell mit der Größe des Oberflächen/Volumen-Verhältnis abnimmt.
Die EP 2 133 654 A2 beschreibt eine umschaltbare Wirkladung eines Gefechtskopfes mit einer Splitter bildenden Hülle und einer zylindrischen Wirkladung, sowie einer stirnseitig angeordneten Zündeinrichtung, die mit einer plattenförmigen Übertragungsladung korrespondiert, in deren Bereich ein zentraler Detonationswellenlenker angeordnet ist. Weiterhin weist diese Wirkladung zwei koaxiale Teile der Ladung auf, deren Sprengstoffe unterschiedliche Leistungsfähigkeit aufweisen.

Es ist Aufgabe der Erfindung, eine bekannte umschaltbare Wirkladung derart weiter zu entwickeln, dass in Zielrichtung eine bis zu 30 % höhere Splittergeschwindigkeit erzielbar ist und in einem Zerlegemodus eine Zerlegung der Hülle in sehr feine Splitter erfolgt.

Die Aufgabe wird erfindungsgemäß dadurch gelöst, dass die innerhalb der Halterung (HU) befindliche Ladung einen ersten zentralen Teil (SP) und einen den zentralen Teil unmittelbar umgebenden zweiten Teil (SP1, SP2) aufweist, wobei der erste Teil (SP) aus einem leistungsfähigen Sprengstoff besteht und der zweite Teil (SP1, SP2) aus einem Sprengstoff mit niedrigerer Leistung als der Sprengstoff des ersten Teils besteht und wobei die Schicht des zweiten Sprengstoffes eine Dicke im Bereich von 5 - 25 mm aufweist,
und dass im Bereich der rohrförmigen Halterung (PH) wenigstens drei Zündeinrichtungen (Z3a, Z3b) über den Umfang verteilt angeordnet sind.

Somit ist es erstmals mit einer zylindrischen Wirkladung, die innerhalb der Sprengladung eine rohrförmige Halterung mit einer Vielzahl von mit Sprengstoff gefüllten Pellets enthält, eine Fokussierung der Leistung in Richtung auf das Ziel zu bewirken und gleichzeitig die Leistungsabgabe entgegen der Zielrichtung und in einem weiten Winkelbereich darum herum deutlich zu reduzieren. Dabei wird in Zielrichtung eine Leistungssteigerung von bis zu 30 % erreicht.

In vorteilhafter Weise enthält der Sprengstoff des zweiten Teils Metallpulver und/oder Ammoniumperchlorat.

Die Aufgabe wird außerdem dadurch gelöst, dass dass die innerhalb der Hülle (HU) befindliche Ladung einen ersten zentralen Teil (SP) und einen den zentralen Teil unmittelbar umgebenden zweiten Teil (SP2) aufweist, wobei der erste Teil (SP) aus einem leistungsfähigen Sprengstoff besteht und der zweite Teil (SP2) aus einem Sprengstoff mit niedrigerer Leistung als der Sprengstoff des ersten Teils besteht und wobei die Schicht des zweiten Teils eine Dicke im Bereich von 5 - 25 mm aufweist, dass der zweite Teil (SP2) der Ladung unmittelbar an einem aus einem Werkstoff bestehende Kerbgitter (KG) anliegt, das selbst in Kontakt mit der Hülle (HU) angeordnet ist, und dass im Bereich der rohrförmigen Halterung (PH) wenigstens drei Zündeinrichtungen (Z3a, Z3b) über den Umfang verteilt angeordnet sind.

In vorteilhafter Weise weist das Kerbgitter Ausnehmungen oder andere zur Formung von Splittern aus der Hülle geeignete Einrichtungen auf.

Das Kerbgitter aus inertem Werkstoff herzustellen hat sich als besondres günstig erwiesen.

Somit ist es mittels der erfindungsgemäßen Verbesserung einer bekannten umschaltbaren Wirkladung und unter Anwendung des erfindungsgemäßen Auslöseverfahrens für eine umschaltbare Wirkladung möglich die Leistungsabgabe in Richtung auf das Ziel um bis zu 30 Prozent zu erhöhen, wobei die Leistung in entgegen gesetzter Richtung deutlich reduziert ist, wobei es gleichzeitig möglich ist, wahlweise entweder geformte beziehungsweise natürliche Splitter zu erzeugen oder die Hülle in feine und feinste Splitter zu zerlegen.

Ein Ausführungsbeispiel der Erfindung ist in der Zeichnung schematisch vereinfacht dargestellt und wird im Folgenden näher beschrieben. Es zeigen:
- Fig. 1:: eine Wirkladung mit zusätzlichen im Bereich der Pellethalterung angeordneten Zündstellen,
- Fig. 2:: eine Wirkladung mit peripherer Initiierung und einer die zentrale Sprengladung umgebenden weiteren Sprengladung,
- Fig. 3:: eine Wirkladung mit peripherer Initiierung und einer die zentrale Sprengladung umgebenden weiteren Sprengladung und einer Splitter bildenden Innenhülle,
- Fig. 4:: eine Wirkladung mit peripherer Initiierung und einer die zentrale Sprengladung umgebenden und mit Kerbeinrichtungen versehenen weiteren Sprengladung,

Das Grundprinzip der Erfindung ist in der Figur 1 schematisch vereinfacht dargestellt. Dies betrifft zunächst das aus der Stammanmeldung DE 102010048570.5-15 bekannte Konzept einer zylindrischen Halterung für Sprengstoff-Pellets und zwei auf der Längsachse angeordneten Zündstellen Z1 (stirnseitig) und Z2 (mittig). Erfindungsgemäß kommen weitere periphere Zündstellen Z3a, Z3b hinzu, die im Bereich der Halterung PH und innerhalb der Hülle H angeordnet sind. Minimal sind drei periphere Zündstellen vorgesehen, es können auch mehr als 3 Zündstellen gleichmäßig über den Umfang verteilt vorgesehen sein. Durch deren Anzahl wird die Richtgenauigkeit in Richtung auf das Ziel festgelegt. Je höher die Anzahl der Zündstellen gewählt wird umso höher ist die Richtgenauigkeit auf das Ziel. Somit erhält man mit vier peripheren Zündstellen eine Winkelauflösung von 90°, wenn man nur eine dem Ziel gegenüber liegende Zündstelle initiiert. Es können beispielsweise aber auch zwei Zündstellen gleichzeitig gezündet werden, so dass eine Verfeinerung der Auflösung auf 45° erreicht wird.

Bei den peripheren Zündstellen ist in der Figur 1 nur jeweils eine Zündstelle pro Seite vorgesehen, es können in Längsrichtung der Wirkladung auch mehrere einzelne Zündstellen oder auch ein peripherer Initiierstreifen vorgesehen sein.

Ziel der Erfindung ist die bis zu 30% höhere Geschwindigkeit der aus der Hülle H erzeugten Splitter mit Hilfe der peripheren Zündstellen 3a, 3b in Verbindung mit der in der Halterung PH befindlichen mit Sprengstoff gefüllten Pellets. Die Pellets werden dabei nur dann detonativ wirksam, wenn die Detonationsfront von der Zündstelle Z3a, Z3b kommend etwa senkrecht auf die Halterung PH trifft. Im Beispiel wird die im Bild links dargestellte Zündstelle Z3a initiiert. Damit trifft die Detonationsfront, die entsprechend ihrer Entwicklungsstufen mit den Bezugszeichen 1 , 2 und 3 dargestellt ist, frontal auf den Halter PH auf. Die Pellets werden detonativ wirksam und erzeugen hinter dem Halter PH lokale Detonationswellen, die sich überlagern und zu einer modulierten Detonationsfront 4 führen, die ihrerseits auf die Hülle H trifft und diese entsprechend der Druck-Maxima und -Minima zerlegt.

An der Zündstelle selbst breitet sich die Detonationsfront auch in Richtung der Halterung PH aus. Sie trifft die in der Halterung gelagerten Pellets jedoch zunächst nur streifend, so dass diese nicht detonativ wirksam werden, und somit keine modulierte Detonationsfront ausbilden. Mit zunehmender Entfernung von der Zündstelle findet ein Übergang vom streifenden zum frontalen Einfall der Detonationsfront auf die Halterung PH statt. Damit werden auch die Pellets selbst zunehmend detonativ wirksam.

Neben dem Vorteil des Geschwindigkeitszuwachses der aus der Hülle erzeugten Splitter in Zielrichtung wird zusätzlich auch eine kontrollierte Zerlegung der Hülle in Splitter erreicht. Dabei wird gerade auf der dem Ziel abgewandten Seite nicht nur eine geringere Geschwindigkeit der Splitter, sondern auch hinsichtlich der Wirkung eine unvorteilhaftere Form der Splitter erzielt, so dass in dieser Richtung der Wirkungsgrad in ähnlicher Weise sinkt wie er in Zielrichtung steigt.

Die erfindungsgemäßen Ausgestaltungsformen der Wirkladung sind der folgenden Beschreibung der Figuren 2 und 3 zu entnehmen.

In den Figuren 2 bis 4 ist jeweils eine weitere Sprengstoffschicht entweder im Bereich der Halterung PH oder im Bereich eines Kerbgitters oder der Hülle selbst angeordnet. Diese weitere Sprengladung SP1, SP2 oder SP3 kann einerseits mit der Sprengladung SP der bisher beschriebenen Varianten identisch sein. Andererseits kann hier auch ein von der Sprengladung SP stark sich unterscheidender Sprengstofftyp verwendet werden. Beispielsweise kann für die innere Sprengladung ein Typ mit erheblicher Druckwirkung (Blast) und Splitterbeschleunigungswirkung verwendet werden, während die äußere Sprengladung SP1, SP2 oder SP3 von dem Typ ist, der Metallhüllen nur dann gut beschleunigt, wenn er über die Sprengladung SP stark initiiert wird. Diese Metallhüllen werden aber nur unzureichend beschleunigt, wenn der Sprengstoff eben nicht stark von entsprechend schwach ausgelegten Zündstellen (z.B. Z3a) initiiert wird.

Die innere Sprengladung SP kann aus einem konventionellen Hochleistungssprengstoff mit so genannter idealer Detonation bestehen, bei der sich in der Detonationsfront die gesamte Sprengladung umsetzt und ihre Energie freigibt. Die äußere Sprengladungsschicht besteht hingegen aus einer nicht-idealen Sprengladung, bei der in der Detonationsfront nur ein geringer Anteil umgesetzt wird und die Detonationsdrücke und die Leistungsabgabe entsprechend niedriger ausfallen. Bei derartigen Sprengladungen kommt es oft zu späteren Zeitpunkten zu Nachreaktionen.

Die innere Sprengladung SP weist nach Initiierung eine leistungsstarke Detonation mit hoher Detonationsgeschwindigkeit auf. Trifft diese Detonationsfront nun auf die weitere nicht-ideale Sprengladung SP1, SP2 oder SP3 auf, so nimmt diese weitgehend das Detonationsverhalten der idealen Sprengladung an, wodurch dort die Hülle kontrolliert zerlegt und zu hohen Geschwindigkeiten beschleunigt wird. Die Übergangsschicht hängt von einzelnen sprengstofftypischen detonativen Parametern ab und ist somit in Grenzen variabel einstellbar. Sie ist in der Regel mehrere Millimeter dick (z. B. 10 bis 20 mm). Auf der Seite der Zündstelle (z.B. Z3a) wird hingegen die nicht-ideale Sprengladung SP1, SP2 oder SP3 nur schwach initiiert, wodurch die Hülle dort nicht kontrolliert zerlegt und nicht zu hohen Geschwindigkeiten beschleunigt wird. Auf diese Weise wird dieses Sprengladungs-Verhalten gemäß der vorliegenden Erfindung in Verbindung mit den an sich bekannten Fragmentierungsmethoden ausgenutzt.

Die Figur 2 zeigt ein erstes Beispiel der Ausführungsform mit zwei unterschiedlichen Sprengstoffen. Einerseits besteht die innere Sprengladung SP aus einem konventionellen Hochleistungssprengstoff, andererseits umgibt diese an deren Außenfläche eine Schicht aus nicht-idealem Sprengstoff SP1. Im Fall der peripheren Initiierung an der Zündstelle Z3a trifft die Detonationsfront 1, 2, 3 an der gegenüber liegenden Seite frontal auf die Schicht SP1 auf, welche die detonativen Eigenschaften von SP annimmt und daraufhin die Pellets P aktiviert. Auf der Zünderseite hingegen tritt nur eine schwache Detonation in der Schicht SP1 ein, außerdem werden die Pellets nicht wirksam und die Hülle wird nur gering beschleunigt. Die Wirkung verläuft somit ähnlich wie im Ausführungsbeispiel nach Figur 4, nur dass der Leistungsunterschied noch stärker ausgeprägt ist.

Das Ausführungsbeispiel nach Figur 3 zeigt einen ähnlichen Aufbau wie dasjenige aus Figur 2, jedoch mit dem Unterschied, dass anstelle der Sprengstoffschicht SPA zwischen dem Halter PH und der Hülle HU nun ein inertes Kerbgitter KG vorgesehen ist. Hierbei handelt es sich vorzugsweise um einen Hohlzylinder aus Kunststoff oder Metall, in den Nuten eingefräst sind. Fällt die Detonationsfront 1, 2, 3 senkrecht auf dieses Kerbgitter KG, so wirken die ausgebrochenen Stege zwischen den Nuten N wie fliegende Platten und anschließend strömen Detonationsschwaden mit hoher Geschwindigkeit in die Nuten ein. Dadurch werden in die kontinuierliche Hülle Kerben geschlagen, so dass die Hülle an diesen Stellen bricht.

Anders verhält es sich auf der Seite der Zündstelle Z3a. Die Detonationsfront fällt dort vorzugsweise streifend auf das Kerbgitter KG ein und die Nuten werden durch die plastische Verformung aufgrund der hohen Druckwirkung geschlossen. Es findet keine Kerbung der Hülle statt. Zusätzlich wird die Hülle weitaus geringer beschleunigt, da die Sprengstoffschicht SP2 nur eine schwache Detonation ausbildet.

Somit wird auch bei diesem Ausführungsbeispiel analog zur Pellet-Methode eine vergleichbare Richtwirkung bezüglich der Fragmentierung der Hülle erreicht, nur dass auch hier der Leistungsunterschied noch stärker ausgeprägt ist.

Eine weitere umschaltbare Wirkladung eines Gefechtskopfes, die jedoch nicht Gegenstand der vorliegenden Erfindung ist, ist in der Figur 4 dargestellt. Hierbei entfällt die Halterung für die Pellets und die Schicht aus nicht-idealem Sprengstoff SP3 liegt unmittelbar an der Innenseite der Hülle HU an. In ähnlicher Weise wie die Nuten N im Kerbgitter KG in der Figur 3 weist die Sprengstoffschicht SP3 im Bereich der Trennfläche zur Hülle HU eine Vielzahl von Kerben K auf. Auch in diesem Fall wird in gleicher Weise der lokal unterschiedliche Einfallswinkel der sich ausbreitenden Detonationsfront 1, 2, 3 genutzt. Wenn die Detonationsfront senkrecht auf die gekerbte nicht-ideale Sprengstoffschicht SP3 fällt, nimmt diese aufgrund der starken Initiierung deren Detonationsparameter an und die Kerben K wirken im Sprengstoff wie kleine Hohlladungs-Jets. Die Hohlladungs-Jets schlagen ihrerseits wieder Kerben in die ungekerbte Hülle HU, welche dann als Sollbruchstelle für die gerichtete und kontrolliert ablaufende Fragmentierung der Hülle dienen. Bei streifendem Einfall wird der Hohlladungseffekt unterbunden und die Hülle wird zudem, aufgrund der schwachen Detonation von SP3, nur geringfügig beschleunigt.

## Patentansprüche

1. Umschaltbare Wirkladung eines Gefechtskopfes mit einer Splitter bildenden Hülle (HU) und mit einer zylindrischen Wirkladung (SP), in der innerhalb der Sprengladung eine rohrförmige Halterung (PH) mit einer Vielzahl verteilt angeordneter Pellets (P) angeordnet ist, mit einer ersten stirnseitig angeordneten Zündeinrichtung (Z1), die mit einer plattenförmigen Übertragerladung (UL) korrespondiert, in deren Bereich ein zentraler Detonationswellenlenker (DL) angeordnet ist, und einer weiteren Zündeinrichtung (Z2), die im Bereich der Längsachse der Wirkladung positioniert ist, wobei die Zündeinrichtungen unabhängig voneinander initiierbar sind, wobei im Bereich der rohrförmigen Halterung (PH) wenigstens drei Zündeinrichtungen (Z3a, Z3b) über den Umfang verteilt angeordnet sind, **dadurch gekennzeichnet, dass** die innerhalb der Halterung (PH) befindliche Ladung einen ersten zentralen Teil (SP) und einen den zentralen Teil unmittelbar umgebenden zweiten Teil (SP1, SP2) aufweist, wobei der erste Teil (SP) aus einem leistungsfähigen Sprengstoff besteht und der zweite Teil (SP1, SP2) aus einem Sprengstoff mit niedrigerer Leistung als der Sprengstoff des ersten Teils besteht und wobei die Schicht des zweiten Sprengstoffes eine Dicke im Bereich von 5 - 25 mm aufweist.

2. Umschaltbare Wirkladung nach Anspruch 1, **dadurch gekennzeichnet, dass** der Sprengstoff des zweiten Teils (SP1, SP2) Metallpulver und/oder Ammoniumperchlorat enthält.

3. Umschaltbare Wirkladung eines Gefechtskopfes mit einer Splitter bildenden Hülle (HU) und mit einer zylindrischen Wirkladung, mit einer ersten stirnseitig angeordneten Zündeinrichtung (Z1), die mit einer plattenförmigen Übertragerladung (UL) korrespondiert, in deren Bereich ein zentraler Detonationswellenlenker (DL) angeordnet ist, und wenigstens einer weiteren Zündeinrichtung, wobei die Zündeinrichtungen unabhängig voneinander initiierbar sind,
**dadurch gekennzeichnet,**
**dass** die innerhalb der Hülle (HU) befindliche Ladung einen ersten zentralen Teil (SP) und einen den zentralen Teil unmittelbar umgebenden zweiten Teil (SP2) aufweist, wobei der erste Teil (SP) aus einem leistungsfähigen Sprengstoff besteht und der zweite Teil (SP2) aus einem Sprengstoff mit niedrigerer Leistung als der Sprengstoff des ersten Teils besteht und wobei die Schicht des zweiten Teils eine Dicke im Bereich von 5 - 25 mm aufweist,
**dass** der zweite Teil (SP2) der Ladung unmittelbar an einem aus einem Werkstoff bestehenden Kerbgitter (KG) anliegt, das selbst in Kontakt mit der Hülle (HU) angeordnet ist.,
und **dass** im Bereich des rohrförmigen Kerbgitters (KG) wenigstens drei Zündeinrichtungen (Z3a, Z3b) über den Umfang verteilt angeordnet sind.

4. Umschaltbare Wirkladung eines nach Anspruch 3, **dadurch gekennzeichnet, dass** das Kerbgitter (KG) Ausnehmungen oder andere zur Formung von Splittern aus der Hülle (HU) geeignete Einrichtungen aufweist.

5. Umschaltbare Wirkladung eines nach Anspruch 3, **dadurch gekennzeichnet, dass** das Kerbgitter (KG) aus einem inerten Werkstoff besteht.

## Claims

1. Switchable explosive charge of a warhead, having a casing (HU) that forms splinters and having a cylindrical explosive charge (SP), in which, within the payload, there is arranged a tubular holder (PH) with a multiplicity of pellets (P) arranged in a distributed manner, having a first ignition device (Z1), which is arranged at the end and which corresponds to a plate-like transfer charge (UL), in the area of which a central detonation wave deflector (DL) is arranged, and a further ignition device (Z2), which is positioned in the area of the longitudinal axis of the explosive charge, it being possible for the ignition devices to be initiated independently of each other, at least three ignition devices (Z3a, Z3b) being arranged distributed over the circumference in the area of the tubular holder (PH),
**characterized in that**
the charge located within the holder (PH) has a first central part (SP) and a second part (SP1, SP2) directly surrounding the central part, wherein the first part (SP) consists of a powerful explosive and the second part (SP1, SP2) consists of an explosive with a lower power than the explosive of the first part, and wherein the layer of the second explosive has a thickness in the range from 5 - 25 mm.

2. Switchable explosive charge according to Claim 1, **characterized in that** the explosive of the second part (SP1, SP2) contains metal powder and/or ammonium perchlorate.

3. Switchable explosive charge of a warhead, having a casing (HU) that forms splinters and having a cylindrical explosive charge, having a first ignition device (Z1), which is arranged at the end and which corresponds to a plate-like transfer charge (UL), in the area of which a central detonation wave deflector (DL) is arranged, and at least one further ignition device, it being possible for the ignition devices to be initiated independently of each other,
**characterized in that**
the charge located within the casing (HU) has a first central part (SP) and a second part (SP2) directly surrounding the central part, wherein the first part (SP) consists of a powerful explosive and the second part (SP2) consists of an explosive with a lower power than the explosive of the first part, and wherein the layer of the second explosive has a thickness in the range from 5 - 25 mm,
**in that** the second part (SP2) of the charge rests directly on a notched grid (KG) consisting of a material which itself is arranged in contact with the casing (HU),
and **in that** at least three ignition devices (Z3a, Z3b) are arranged distributed over the circumference in the area of the tubular notched grid (KG).

4. Switchable explosive charge according to Claim 3, **characterized in that** the notched grid (KG) has recesses or other devices suitable for forming splinters from the casing (HU).

5. Switchable explosive charge according to Claim 3, **characterized in that** the notched grid (KG) consists of an inert material.

## Revendications

1. Charge active commutable d'une ogive, comprenant une enveloppe (HU) formant un projectile et comprenant une charge active (SP) cylindrique, dans laquelle un support tubulaire (PH) ayant une pluralité de granulés (P) distribués est disposé à l'intérieur de la charge explosive, comprenant un premier dispositif d'allumage (Z1) disposé côté frontal, lequel correspond à une charge de transmission (UL) en forme de plaque dans la zone de laquelle est disposé un élément de guidage d'ondes de détonation (DL) central, et un dispositif d'allumage supplémentaire (Z2) qui est positionné dans la zone de l'axe longitudinal de la charge active,
les dispositifs d'allumage pouvant être initiés indépendamment l'un de l'autre,
au moins trois dispositifs d'allumage (Z3a, Z3b) étant distribués sur le pourtour dans la zone du support tubulaire (PH),
**caractérisée en ce**
**que** la charge qui se trouve à l'intérieur du support (PH) possède une première partie centrale (SP) et une deuxième partie (SP1, SP2) qui entoure directement la partie centrale, la première partie (SP) se composant d'une matière explosive puissante et la deuxième partie (SP1, SP2) se composant d'une matière explosive ayant une puissance inférieure à la matière explosive de la première partie et la couche de la deuxième matière explosive possédant une épaisseur de 5 à 25 mm.

2. Charge active commutable selon la revendication 1, **caractérisée en ce que** la matière explosive de la deuxième partie (SP1, SP2) contient de la poudre métallique et/ou du perchlorate d'ammonium.

3. Charge active commutable d'une ogive, comprenant une enveloppe (HU) formant un projectile et comprenant une charge active cylindrique, comprenant un premier dispositif d'allumage (Z1) disposé du côté frontal, lequel correspond à une charge de transmission (UL) en forme de plaque dans la zone de laquelle est disposé un élément de guidage d'ondes de détonation (DL) central, et au moins un dispositif d'allumage supplémentaire, les dispositifs d'allumage pouvant être initiés indépendamment les uns des autres,
**caractérisée en ce**
**que** la charge qui se trouve à l'intérieur de l'enveloppe (HU) possède une première partie centrale (SP) et une deuxième partie (SP2) qui entoure directement la partie centrale, la première partie (SP) se composant d'une matière explosive puissante et la deuxième partie (SP2) se composant d'une matière explosive ayant une puissance inférieure à la matière explosive de la première partie et la couche de la deuxième partie possédant une épaisseur de 5 à 25 mm, en ce que la deuxième partie (SP2) de la charge repose directement contre une grille à encoches (KG) constituée d'un matériau et qui est elle-même disposée de façon à être en contact avec l'enveloppe (HU) et en ce qu'au moins trois dispositifs d'allumage (Z3a, Z3b) sont distribués sur le pourtour dans la zone de la grille à encoches (KG).

4. Charge active commutable selon la revendication 3, **caractérisée en ce que** la grille à encoches (KG) possède des cavités ou d'autres dispositifs appropriés pour la formation d'éclats à partir de l'enveloppe (HU).

5. Charge active commutable selon la revendication 3, **caractérisée en ce que** la grille à encoches (KG) se compose d'un matériau inerte.
